# EUROPÄISCHE PATENTSCHRIFT

(11) **EP 2 259 158 B1**
(45) Veröffentlichungstag und Bekanntmachung des Hinweises auf die Patenterteilung: **28.08.2019**
(21) Anmeldenummer: 10164707.1
(22) Anmeldetag: 02.06.2010
(51) Int. Cl.: G04B 47/06

(54) **Druckwandler für Armbanduhren**
Pressure transducer for a timepiece
Transduceur de pression pour une pièce d'horlogerie

(30) Priorität: 05.06.2009 CH 8632009
(43) Veröffentlichungstag der Anmeldung: 08.12.2010
(73) Patentinhaber: Richemont International S.A., 1752 Villars-sur-Glâne (CH)
(72) Erfinder: Speichinger, Ferdinand, 8212 Neuhausen am Rheinfall (CH)
(74) Vertreter: Sammer, Thomas

(56) Entgegenhaltungen:
- WO-A2-2007/069028
- GB-A- 1 285 269

## Beschreibung

Die vorliegende Erfindung bezieht sich auf einen Druckwandler, insbesondere zum Einsatz in Armbanduhren, welcher zur Bestimmung des anliegenden Außendrucks durch Umwandlung von Änderungen des Außendrucks in mechanische Translationsbewegungen geeignet ist, wobei der Druckwandler ein Gehäuse mit einem innenliegenden, nach außen hin zumindest teilweise offenen Hohlraum, einen den besagten Hohlraum in einen nach außen gerichteten, ersten Abschnitt und einen nach innen gerichteten, hermetisch vom ersten Abschnitt getrennten zweiten Abschnitt unterteilende Membran, einen in besagtem, nach innen gerichteten Abschnitt des Gehäuses axial verschiebbar gelagerten Kolben, sowie den besagten Kolben in Richtung der Membran beaufschlagende elastische Mittel aufweist.

Druckwandler der oben zitierten Gattung sind für allgemeine Anwendungen seit geraumer Zeit bekannt. Sich an solchen Vorrichtungen orientierende Druckwandler sind im Prinzip auch für den Einsatz im Uhrenbereich, insbesondere in Armbanduhren, bekannt, jedoch ist der Einsatz solcher mechanischer Druckwandler in diesem Bereich aufgrund des sehr eingeschränkten zur Verfügung stehenden Platzes mit vielerlei Schwierigkeiten behaftet. Schwierigkeiten beim Einsatz von solchen bekannten mechanischen Druckwandlern im Uhrenbereich ergeben sich hierbei insbesondere hinsichtlich der gewünschten Präzision, welche durch konventionelle Vorrichtungen bisher nicht in zufriedenstellender Weise erreicht wurde. Weitere Schwierigkeiten und Herausforderungen für den Konstrukteur ergeben sich aus den Anforderungen an ein derartiges System hinsichtlich der Sicherheit und der Robustheit der Vorrichtung, insofern dieses bei einem Einsatz in Armbanduhren regelmäßig erheblichen Stößen ausgesetzt ist. Ein fehlerhaft funktionierender Druckwandler in einer Armbanduhr kann hierbei je nach Anwendungsbereich, beispielsweise in einem Tiefenmesser bei einer Taucheruhr oder in einem Höhenmesser bei einer Fliegeruhr oder bei einer für den Bergsport gedachten Uhr, erhebliche Risiken für den Träger der Uhr mit sich bringen, so daß es äußerst wünschenswert ist, derartige Fehlfunktionen möglichst auszuschließen. Gleichzeitig ist es wünschenswert, daß ein derartiger Druckwandler möglichst einfach konzipiert und vielseitig verwendbar ist, und dennoch kostengünstig in seiner Herstellung bleibt.

Das Dokument WO2007/069028 beschreibt beispielsweise einen Tiefenmesser für Taucheruhren, welcher mehrere Druckwandler aufweist. Einer der eingesetzten Druckwandler weist einen entlang der Kronenwelle der Stellkrone der Uhr verschiebbar angeordneten Kolben auf, auf den eine vom Außendruck beaufschlagte Membran einwirken kann. Die Membran ist hierbei an ihrer Außenseite an der Kronenbuchse und in ihrem Zentrum an besagter Kronenwelle befestigt. Durch die gleitende Anordnung des Kolbens entlang der Kronenwelle wird dessen axiale Führung sichergestellt, ebenso wie dies für die Membran durch deren mittige Befestigung an der Kronenwelle der Fall ist. Allerdings bewirkt dies in der Praxis eine Verringerung der Meßgenauigkeit des Tiefenmessers.

Das Dokument GB 1 285 269 offenbart einen Druckanzeiger relativ einfacher Bauart, welcher nicht für den Einsatz in Uhren geeignet ist, aber als den komplizierteren Systemen wie der im obengenannten Dokument beschriebenen Vorrichtung als grundsätzlich zugrunde liegend angesehen werden kann. Der Druckanzeiger weist einen Kolben sowie eine an ihrer Außenseite am Gehäuse und in ihrem Zentrum an besagtem Kolben befestigte Membran auf. Eine solche Vorrichtung eignet sich nicht zur Druckmessung, sondern lediglich zur Anzeige des Vorhandenseins oder Nichtvorhandenseins von unter Druck stehender Flüssigkeit unter der Membran.

In Anbetracht der bis dato bekannten, auch für einen Einsatz im Uhrenbereich geeigneten Druckwandler besteht daher auch weiterhin Bedarf an einer relativ einfach konzipierten und zugleich zuverlässig funktionierenden Druckwandelvorrichtung, welche insbesondere für den Einbau in Armbanduhren geeignet ist, und zum anderen den Kriterien hinsichtlich Präzision, Sicherheit, Robustheit, Zuverlässigkeit, sowie Ergonomie und Ästhetik genügt.

Das Ziel der vorliegenden Erfindung ist die Realisierung eines derartigen Druckwandlers unter Vermeidung der vorgenannten Nachteile der bisher bekannten Systeme. Die vorliegende Erfindung hat daher einen Druckwandler zum Gegenstand, welcher die im Anspruch 1 genannten Kennzeichen aufweist, sowie eine entsprechende Uhr, welche einen derartigen Druckwandler aufweist.

Zur Verwirklichung der vorgenannten Ziele zeichnet sich der Erfindungsgegenstand insbesondere dadurch aus, daß der Druckwandler ein an der Membran angebrachtes Kontaktstück aufweist, welches durch Beaufschlagung des Kolbens die Kraftübertragung vom am besagtem Kontaktstück respektive der Membran anliegenden Außendruck auf den Kolben zu dessen axialer Verschiebung sicherstellt, wobei besagtes Kontaktstück während der axialen Translationsbewegung der Membran sowie des daran beaufschlagten Kolbens relativ zu letzterem in axialer Richtung bewegbar ist.

Aufgrund des Vorsehens dieses relativ zum Kolben in radialer Richtung frei bewegbar angebrachten Kontaktstücks, also dadurch, daß das Kontaktstück sozusagen in radialer Richtung frei auf dem Kolben gleiten kann, wird erreicht, daß bei axialer Verstellung der Membran aufgrund einer Veränderung des Außendrucks die elastische Deformierung der Membran auf optimale Art und Weise erfolgen kann, insofern das Kontaktstück bzw. die daran befestigte Membran nicht zusammen mit dem Kolben radial fixiert bzw. geführt ist. Dies bewirkt wiederum eine genauere Druckmessung infolge des geringeren Einflusses der elastischen Deformierungseigenschaften des Materials der Membran des Druckwandlers sowie des verbesserten Hystereseverhaltens dieser Membran beim wiederholten Durchlaufen seiner Deformationsstufen im Verlaufe der wiederholten Druckänderungen in der umliegenden Atmosphäre.

Insbesondere kann der erfindungsgemäße Druckwandler derart ausgebildet sein, daß die Membran an ihrem Randbereich an besagtem Gehäuse des Druckwandlers befestigt ist, in ihrem zentralen Bereich an besagtem Kontaktstück befestigt ist, und einen zwischen dem Randbereich und dem zentralen Bereich gelegenen, elastisch deformierbaren mittleren Bereich aufweist, welcher die aufgrund der Schwankungen des Außendrucks erfolgende und die axiale Verschiebung des Kolbens bewirkende Translationsbewegung der Membran ermöglicht.

Weiterhin kann in bevorzugter Manier der in besagtem, nach innen gerichteten Abschnitt des Gehäuses axial verschiebbar gelagerte Kolben an seinem zu besagtem Kontaktstück gerichteten Ende einen Kolbenring aufweisen. Dieser Kolbenring dient vorzugsweise als Auflagefläche für eine an besagtem Kontaktstück vorgesehene Kontaktfläche und/oder kann durch geeignete Außenmaße zur axialen Führung der Verschiebungsbewegung des Kolbens dienen. Der besagte Kolbenring ist hierbei vorzugsweise aus einem Material mit niedrigem Reibungskoeffizienten gefertigt, insbesondere aus Rubin, um die Reibungseffekte sowohl bei der Bewegung des Kontaktstücks in radialer Richtung relativ zum Kolben als auch bei der axialen Bewegung des Kolbens selbst im Gehäuse des Druckwandlers zu minimieren.

Die vorliegende Erfindung bezieht sich auch auf eine Uhr, insbesondere auf eine Armbanduhr, welche mit einem erfindungsgemäßen Druckwandler ausgestattet ist. Ein derartiger Druckwandler kann hierbei insbesondere derart seitlich am Uhrengehäuse angebracht werden, daß durch dessen mehr oder minder tief erfolgende Verschraubung im Uhrengehäuse die Justierung des Druckwandlers bzw. der mit diesem verbundenen Anzeigevorrichtung innerhalb der Uhr möglich ist.

Weitere Merkmale sowie vorteilhafte Ausgestaltungen sowohl des erfindungsgemäßen Druckwandlers als auch einer entsprechenden Uhr gehen aus den abhängigen Ansprüchen sowie aus der nachfolgenden Beschreibung hervor. Aufgrund dieser Merkmale genügt ein erfindungsgemäßer Druckwandler respektive eine mit einem solchen Druckwandler ausgestattete Uhr den vorgenannten Kriterien hinsichtlich der Präzision der Druckwandlung bzw. der damit verbundenen Druckmessung respektive Anzeige des Drucks, welche beispielsweise auch in Form einer Tiefen- oder Höhenangabe erfolgen kann. Auch den Kriterien hinsichtlich Robustheit, Sicherheit, Zuverlässigkeit der Funktion, sowie Einfachheit der Produktion und vernünftige Produktionskosten wird mittels des erfindungsgemäßen Systems Genüge getan.

Die beigefügten Abbildungen stellen beispielhaft eine Ausführungsform eines erfindungsgemäßen Druckwandlers, welcher in einer Armbanduhr zum Einsatz kommt, dar.

Die Abbildung 1 stellt eine Draufsicht auf eine mit einem erfindungsgemäßen Druckwandler ausgestattete Armbanduhr dar.

Die Abbildung 2 zeigt eine perspektivische Ansicht eines erfindungsgemäßen Druckwandlers in dessen zusammengebautem Zustand vor dessen Einbau in eine Uhr.

Die Abbildungen 3a, 3b und 3c zeigen einen Längsschnitt entlang der in der Abbildung 1 eingezeichneten Linie III-III durch einen erfindungsgemäßen, in eine Armbanduhr eingebauten Druckwandler, wobei sich in der Abbildung 3a die Membran mit dem daran befestigten Kontaktstück sowie der an Letzteres beaufschlagte Kolben in einer ersten Position, die dem Normaldruck auf Meereshöhe entspricht, befinden, in der Abbildung 3b sich diese Teile in einer Zwischenposition, welche einem erhöhten Druck entspricht, befinden, und in der Abbildung 3c sich diese Teile in einer maximal in Richtung des Uhreninneren verschobenen Position befinden, welche dem maximal durch diese Vorrichtung meßbaren Druck ausgehend vom Normaldruck auf Meereshöhe entsprechen.

Im Folgenden soll die Erfindung nun mit Hilfe der erwähnten Abbildungen beispielhaft anhand der dargestellten Ausführungsform im Detail beschrieben werden.

Der erfindungsgemäße Druckwandler wird dabei insbesondere im Zusammenhang mit einer Armbanduhr beispielhaft dargestellt, wiewohl eine solche Vorrichtung ohne weiteres auch in anderen Anwendungsbereichen zum Einsatz kommen kann. Aufgrund der geringen Dimensionen des erfindungsgemäßen Druckwandlers sowie dessen Robustheit und einfache Konstruktion ist dieser jedoch spezifisch für den Einsatz in Uhren, insbesondere in Armbanduhren, welche eine stoßsichere Vorrichtung erfordern, spezifisch geeignet.

Die Abbildung 1 zeigt schematisch und beispielhaft eine Draufsicht auf eine Uhr 10, in welche im Bereich der Zehn-Uhr-Position ein erfindungsgemäßer Druckwandler 1 integriert ist. Der Druckwandler 1 ist hierbei vorteilhafterweise seitlich am Uhrgehäuse 8 angebracht. Der Druckwandler 1 kann hierbei mittels eines schwenkbaren Bügels 11 gesichert werden, um beispielsweise eine ungewollte Justierung, welche weiter unten näher erläutert werden soll, zu verhindern, wobei der Einsatz derartiger Bügel dem Fachmann hinreichend bekannt ist. Die Uhr 10 weist weiterhin wie üblich eine Stellkrone 12 sowie optional einen Drehring 9 auf, wobei auf diese Elemente im folgenden nicht näher eingegangen werden soll, insofern für die vorliegende Erfindung nicht von Bedeutung. Weiterhin weist die Uhr 10 ein in der Abbildung nicht dargestelltes Uhrwerk sowie zugehörige Anzeigemittel zur Zeitanzeige auf, sowie einen Mechanismus mit weiteren zugehörigen Anzeigemitteln, welcher mit dem erfindungsgemäßen Druckwandler kooperiert und die von diesem abgenommenen Druckwerte im Anzeigefeld der Uhr in geeigneter Form darstellt. Diese Anzeige kann, wie dem Fachmann bekannt, in verschiedenster Form erfolgen, beispielsweise direkt in Form einer Druckanzeige, oder etwa im Falle einer Taucheruhr in Form einer Tiefenanzeige oder etwa im Falle einer für den Bergsport gedachten Uhr in Form einer Höhenanzeige, oder auch im Stile eines Barometers zur Wettertrendanzeige. Auch auf diese Elemente soll im Folgenden nicht näher eingegangen werden, da nicht direkt für die vorliegende Erfindung von Bedeutung sowie dem Fachmann hinreichend bekannt.

In der Abbildung 2 ist der erfindungsgemäße Druckwandler in einer perspektivischen Ansicht vor seinem Einbau in ein zugehöriges Gerät, etwa in eine Armbanduhr, dargestellt. Wie in dieser Abbildung dargestellt, ist das Gehäuse 2 des Druckwandlers 1 vorzugsweise merklich zylinderförmig ausgestaltet, wobei ein erster nach außen gerichteter Abschnitt einen größeren Durchmesser aufweist als ein zweiter, nach innen gerichteter, d.h. in Richtung des Uhrinneren orientierter Abschnitt. Dieser zweite Abschnitt verfügt in der Regel über ein Feingewinde, welches es erlaubt, den Druckwandler beispielsweise seitlich in einer entsprechenden Bohrung am Uhrengehäuse 8 einer Armbanduhr 10 zu verschrauben. Nebst der dadurch erzielten Befestigung des Druckwandlers 1 an der Uhr 10 erfüllt dieses Feingewinde zusätzlich die Funktion der Justierbarkeit des Druckwandlers, insofern eine mehr oder weniger tiefe Verschraubung des Gehäuses 2 des Druckwandlers 1 am Gehäuse 8 der Uhr 10 eine Einstellung der relativen Position zwischen dem Gehäuse 2 des Druckwandlers 1 und dem Uhrgehäuse 8 bewirkt und dadurch eine Einstellung der im Inneren der Uhr befindlichen, von den beweglichen Teilen des Druckwandlers 1 gesteuerten Mechanismen, etwa auf den Normaldruck auf Meeresspiegelniveau, erlaubt, wodurch eine Justierung respektive Eichung des Gesamtsystems erzielt wird.

Der genaue Aufbau sowie die Funktionsweise des Druckwandlers soll nun anhand der Abbildungen 3a, 3b und 3c erläutert werden, welche den Druckwandler in drei verschiedenen Positionen darstellen, die verschiedenen anliegenden Außendrücken entsprechen.

Die Abbildung 3a stellt hierbei einen Längsschnitt entlang der in Abbildung 1 eingezeichneten Linie III-III durch einen erfindungsgemäßen Druckwandler 1, welcher seitlich am Gehäuse 8 einer Armbanduhr 10 angebracht ist, dar. Die mobilen Teile des Druckwandlers 1 befinden sich in dieser Abbildung in einer Position, welche dem Normaldruck auf Meeresspiegelniveau entspricht. Das Prinzip des erfindungsgemäßen Druckwandlers ist mechanisch, das heißt die Bestimmung des anliegenden Außendrucks erfolgt durch Umwandlung von Änderungen dieses in der umliegenden Atmosphäre herrschenden Außendrucks in mechanische Translationsbewegungen. Hierfür weist der Druckwandler 1 ein Gehäuse 2 mit einem innenliegenden, nach außen hin zumindest teilweise offenen Hohlraum 2.4 auf, wobei in der bevorzugten Ausführungsform sowohl das besagte Gehäuse 2 des Druckwandlers 1 als auch der in dessen Inneren liegende Hohlraum 2.4 merklich zylinderförmig ausgestaltet sind.

Der Druckwandler 1 weist weiterhin eine Membran 3 auf, welche den besagten Hohlraum 2.4 in einen nach außen gerichteten, ersten Abschnitt 2.4.1 und einen nach innen gerichteten, hermetisch vom ersten Abschnitt 2.4.1 getrennten zweiten Abschnitt 2.4.2 unterteilt. Diese Membran 3 ist an ihrem Randbereich 3.1 am Gehäuse 2 des Druckwandlers befestigt, was beispielsweise durch Verpressen zwischen zwei Teilen 2.1 und 2.2 dieses Gehäuses 2 erfolgen kann. Diese beiden Teile können jedoch auch gegeneinander verschraubt werden, um die Membran zwischen diesen Teilen im Randbereich einzupressen. Weiterhin ist zwischen diesen beiden Teilen 2.1., 2.2 in der Regel ein Dichtring eingesetzt, genauso wie zwischen dem Gehäuse 2 des Druckwandlers und dem Uhrgehäuse 8 Dichtringe vorgesehen sind, welche die Dichtheit des Systems gegenüber der äußeren Umgebung weiter verstärken. Wie aus den Abbildungen 2 und 3a klar ersichtlich, weist das zweite Teil 2.2 des Gehäuses 2 hierbei vorzugsweise einen nach außen gerichteten Abschnitt größeren Durchmessers und einen in Richtung des Uhreninneren gerichteten Abschnitt geringeren Durchmessers auf. Der Durchmesser des ersten Teils 2.1 des Gehäuses 2 entspricht hierbei merklich dem größeren Durchmesser des nach außen gerichteten Abschnitts des zweiten Teils 2.2, wodurch im Gehäuse 2 in dessen nach außen gerichteten Ende ein erster Bereich größeren Durchmessers geschaffen wird, welcher durch die zwischen den Teilen 2.1, 2.2 verpreßte Membran in zwei hermetisch getrennte Sektoren aufgeteilt wird. Der nach außen gerichtete Sektor ist hierbei identisch mit dem vorgenannten, nach außen gerichteten, ersten Abschnitt 2.4.1 des besagten Hohlraums bei 2.4 im Gehäuse 2. Der nach innen gerichtete, das heißt in Richtung des Uhrinneren orientierte Sektor der beiden vorgenannten Sektoren ist mit dem vorgenannten Abschnitt geringeren Durchmessers des zweiten Teils 2.2 des Gehäuses 2 verbunden und formt mit diesem zusammen den vorgenannten nach innen gerichteten, hermetisch vom ersten Abschnitt 2.4.1 getrennten zweiten Abschnitt 2.4.2 des Hohlraums 2.4. Diese im Längsschnitt merklich T-förmige Gestalt des Gehäuses 2 des Druckwandlers 1 bzw. dessen Hohlraums 2.4 ist die bevorzugte Ausführungsform. Diese ist jedoch nicht zwingend nötig und kann beispielsweise auch durch eine völlig zylinderförmige Form ersetzt werden, wobei dann als Ersatz für die bei einer T-förmigen Ausführung als Anschlag dienende Schulter zwischen den Abschnitten verschiedenen Durchmessers explizit ein Anschlag zur Begrenzung der Bewegung der beweglichen Teile und damit zur Einstellung des maximal messbaren Drucks vorgesehen werden kann.

In besagtem nach innen gerichteten Abschnitt 2.4.2 des Gehäuses 2 ist ein Kolben 5 axial verschiebbar gelagert. Der Kolben 5 ist in Richtung der Membran 3 durch elastische Mittel 6 beaufschlagt. Das Gehäuse 2 weist zudem eine den nach außen gerichteten, ersten Abschnitt 2.4.1 des besagten Hohlraums 2.4 zur Außenseite hin bedeckende Abdeckung 2.3 auf, welche mit zumindest einer, mit der umliegenden Atmosphäre kommunizierende Durchgangsöffnung 2.3.1 versehen ist. Das äußere Medium, in welchem sich der Druckwandler 1 befindet, sei dies nun beispielsweise Luft oder Wasser, kann dadurch durch die Durchgangsöffnungen 2.3.1, welche auch in der Abbildung 2 deutlich erkennbar sind, in den ersten Abschnitt 2.4.1 des Hohlraums 2.4 im Gehäuse 2 des Druckwandlers 1 eindringen und dort die Membran 3 mit dem in der umliegenden Atmosphäre anliegenden Außendruck beaufschlagen. Durch Veränderungen des Außendrucks wird daher die elastisch deformierbare Membran 3 laut dem allgemein bekannten Prinzip von derartigen Mechanismen in axialer Richtung des Gehäuses 2 bewegt, wobei diese Linearbewegung der Membran 3 an den Kolben 5 weitergegeben wird, welcher durch die elastischen Mittel 6 an die Membran 3 gedrückt wird. Wie dem Fachmann allgemein bekannt, kann das in Richtung des Uhrinneren gerichtete Ende des Kolbens 5 mit einem Verbindungsstück 7 kooperieren, welches wiederum einen entsprechenden Anzeigemechanismus im Inneren der Uhr 10 steuert.

Der Kern der vorliegenden Erfindung liegt nun in der Ausgestaltung der besagten Membran 3 bzw. der Mittel, welche die Kraftübertragung von dieser Membran 3 an den Kolben 5 sicherstellen. Zu diesem Zweck zeichnet sich ein erfindungsgemäßer Druckwandler 1 dadurch aus, daß er ein an der Membran 3 angebrachtes Kontaktstück 4 aufweist, welches durch Beaufschlagung des Kolbens 5 die Kraftübertragung vom an besagtem Kontaktstück 4 respektive der Membran 3 anliegenden Außendruck auf dem Kolben 5 zu dessen axialer Verschiebung sicherstellt. Hierbei ist das Kontaktstück 4, insbesondere während der axialen Translationsbewegung der Membran 3 sowie des daran beaufschlagten Kolbens 5, relativ zu diesem Kolben 5 in radialer Richtung bewegbar angebracht. Das Kontaktstück 4 besteht normalerweise aus zwei Teilen 4.1, 4.2, zwischen welchem die Membran 3, beispielsweise durch Verpressung oder mittels einer Schraube 4.3, befestigt ist. Das im nach innen gerichteten, hermetisch von der Außenatmosphäre getrennten zweiten Abschnitt 2.4.2 liegende zweite Teil 4.2 des Kontaktstücks 4 liegt hierbei am nach außen gerichteten Ende des Kolbens 5 an, ohne jedoch an diesem befestigt zu sein. Das Kontaktstück 4 und damit die Membran 3 kann daher in gewissem Rahmen in radialer Richtung auf besagtem Ende des Kolbens 5 gleiten. Das Kontaktstück 4 respektive dessen zwei Teile 4.1, 4.2 sind vorzugsweise merklich scheibenförmig ausgestaltet, um mit der bevorzugt zylinderförmigen Gestalt des Hohlraums 2.4 zu harmonieren.

Der in besagtem nach innen gerichteten Abschnitt 2.4.2 des Gehäuses 2 axial verschiebbar gelagerte Kolben 5 besitzt zudem in einer besonders bevorzugten Ausführungsform des erfindungsgemäßen Druckwandlers an seinem zu besagtem Kontaktstück gerichteten Ende einen Kolbenring 5.2. Dieser Ring 5.2 ist an einer an diesem Ende des Kolbens 5 liegenden Kolbenringhalterung 5.1 beispielsweise mittels einer Schraube 5.3 angebracht. Weiterhin weist dieser Kolbenring 5.2 Außenmaße auf, welche den Innenmaßen des besagten Sektors größeren Durchmessers des nach innen gerichteten Abschnitts 2.4.2 des Hohlraums 2.4 des Gehäuses 2 entsprechen, um dadurch zumindest teilweise eine Führung der axialen Verschiebungsbewegung des Kolbens 5 in diesem Abschnitt 2.4.2 zu garantieren. Aus diesem Grunde ist der besagte Kolbenring 5.2 vorzugsweise aus einem einen niedrigen Reibungskoeffizienten aufweisenden Material gefertigt, insbesondere aus Rubin. Zur vollständigen axialen Führung der Linearbewegung des Kolbens 5 im zweiten Abschnitt 2.4.2 des Gehäuses wird der zweite Teil 2.2 des Gehäuses 2 an dessen ins Uhrinnere gerichteten Ende an der Bohrung, an welcher der Kolben 5 das Gehäuse 2 des Druckwandles 1 in Richtung des Inneren des Uhrgehäuses 8 durchstößt, vorzugsweise mit einem zweiten ringförmigen Rubinlager 2.2.1 versehen.

Weiterhin dient der besagte, vorzugsweise aus Rubin gefertigte Kolbenring 5.2 als Auflagefläche für das Kontaktstück 4. Letzteres verfügt hierfür kolbenseitig auf dessen Teil 4.2 über eine Kontaktfläche 4.2.2, welche beispielsweise, so wie in der Abbildung 3a schematisch erkennbar, ringförmig die vorhin erwähnte Schraube 5.3 umfassend ausgestaltet ist. Anstatt einer ringförmigen Kontaktfläche können alternativ beispielsweise auch mehrere punktförmig ausgestaltete Kontaktflächen derart auf dem Teil 4.2 des Kontaktstücks 4 angebracht sein, daß sie bei jedweder möglichen radialen Bewegung des Kontaktstücks 4 relativ zum Kolben 5 nur den Rubin des Kolbenrings 5.2 berühren. Eine derartige Ausgestaltung hat den Vorteil, daß die oben erwähnte Relativbewegung in radialer Richtung zwischen dem Kontaktstück 4 und dem Kolben 5 nur unter Berührung der Kontaktfläche 4.2.2 des Kontaktstücks 4 und der Auflagefläche des Kolbenrings 5.2, also unter möglichst geringen Reibungsverlusten, erfolgt.

Durch diese Ausgestaltung des Kontaktstücks 4 besitzt die Membran 3 einen Randbereich 3.1, welcher an besagtem Gehäuse 2 des Druckwandlers 1 befestigt ist, einen zentralen Bereich 3.3, an welchem das Kontaktstück 4 angebracht ist, welches wiederum den Kolben 5 beaufschlagt, und einen zwischen dem Randbereich 3.1 und dem zentralen Bereich 3.3 gelegenen, elastisch deformierbaren mittleren Bereich 3.2, der in der bevorzugten Ausführungsform des Druckwandlers 1 ringförmig ist. Dieser ringförmige, wulstartig und/oder dehnbar elastisch deformierbare mittlere Bereich 3.2 der Membran 3 ermöglicht die aufgrund der Schwankungen des Außendrucks erfolgende und die axiale Verschiebung des Kolbens bewirkende axiale Linearbewegung der Membran 3. Die Membran 3 und insbesondere deren elastisch deformierbare Region 3.2 kann im allgemeinen, zumindest unter kostengünstigen Aspekten, nicht in idealer Weise gefertigt werden, so daß bei der axialen Bewegung der Membran Kräfte aufgrund der elastischen Eigenschaften des Materials der Membran auftreten, welche die Präzision der Druckwandlung und daher der entsprechenden Messung beeinflussen. Dieser Nachteil wird bei einem erfindungsgemäßen Druckwandler 1 im Gegensatz zu vorbekannten Mechanismen dadurch überwunden, daß bei axialer Verstellung der Membran aufgrund einer Veränderung des Außendrucks die elastische Deformierung des mittleren Bereichs 3.2 der Membran 3 in optimaler, selbstregulierender Weise erfolgen kann, insofern zum einen die Membran 3 nicht an den Kolben 5 fixiert ist und zum anderen die Membran 3 über ein Kontaktstück 4 verfügt, welches durch die Verminderung von Reibungsverlusten in optimaler Weise auf dem Kolbenring 5.2 am Kolben 5 in radialer Richtung gleiten kann. Dies ist unabhängig davon, ob sich die Membran 3, das Kontaktstück 4, und der Kolben 5, welcher durch die elastischen Mittel 6 gegen die Membran bzw. das Kontaktstück 4 gedrückt wird, zusammen gehäuseeinwärts oder gehäuseauswärts bewegen, je nach entsprechender Änderung des umliegenden Außendrucks. Infolge des somit geringeren Einflusses der elastischen Deformierungseigenschaften des Materials der Membran 3 sowie des hierdurch verbesserten Hystereseverhaltens der Membran 3 beim wiederholten Durchlaufen seiner den anliegenden Außendrücken entsprechenden Deformationsstufen wird somit, insofern eine möglichst verlust- und störungsfreie Übertragung des an der Membran anliegenden Außendrucks an das Kolbensystem in Form eines Hubes sichergestellt wird, eine genauere Druckmessung im Vergleich zu den vorbekannten System erreicht.

Es ist noch zu erwähnen, daß die elastischen Mittel insbesondere in Form einer den Kolben 5 umgreifenden spiralförmigen Feder 6 gewählt werden können, wobei diese spiralförmige Feder zwischen der am nach außen gerichteten Ende des Kolbens 5 angebrachten, schon erwähnten Kolbenringhalterung, welche gleichzeitig als Halteschulter 5.1 eines Endes der Feder dient, und einer am nach innen gerichteten Ende des zweiten Abschnitts 2.4.2 des Hohlraums 2.4 gelegenen Auflagefläche angebracht ist. Wie erwähnt übt die spiralförmige Feder 6 eine zur Gehäuseaußenseite gerichtete Kraft aus und beaufschlagt daher den Kolben 5 bzw. dessen Kolbenring 5.2 gegen das Kontaktstück 4 der Membran 3.

Die Abbildungen 3b und 3c geben schematisch und beispielhaft zwei weitere Positionen der beweglichen Teile des erfindungsgemäßen Druckwandlers 1 wieder, wobei die in der Abbildung 3b wiedergegebene Position einem zwischen dem Normaldruck auf Meeresspiegelniveau und dem maximal meßbaren Druck liegenden Außendruck entspricht, während die Abbildung 3c die beweglichen Teile des Druckwandlers 1 in der Position darstellt, die dem maximal meßbaren Druck entsprecht. In dieser Position liegt der Kolbenring 5.2, wie auf der Abbildung 3c ersichtlich, an der Schulter, welche die beiden Sektoren größeren Durchmessers respektive geringeren Durchmessers des hermetisch von der umliegenden Atmosphäre getrennten zweiten Abschnitts 2.4.2 des Hohlraums 2.4 voneinander abgrenzt, an und limitiert daher den maximal meßbaren, in der umliegenden Atmosphäre anliegenden Außendruck.

Wie aus dem Vorstehenden klar ersichtlich, verfügt der erfindungsgemäße Druckwandler 1 daher neben einer erhöhten Präzision auch über ein einfaches Konstruktionsprinzip, insofern neben dem Gehäuse 2, der Membran 3 mit zugehörigem Kontaktstück 4, sowie dem Kolben 5 mit zugehörigem Kolbenring 5.2 und spiralförmiger Feder 6 nur wenige Teile benötigt werden. Dadurch wird eine erhöhte Robustheit des Systems, insbesondere gegenüber Stößen, welche in Armbanduhren unausweichlich sind, sowie eine hohe Zuverlässigkeit der Funktion der Vorrichtung erreicht. Die relativ geringe Anzahl der Teile bedingt zudem entsprechend geringe Kosten in Produktion und Wartung des erfindungsgemäßen Druckwandlers 1.

Über diese Vorteile verfügt naturgemäß auch eine mit einem derartigen Druckwandler 1 ausgerüstete Uhr 10, insbesondere eine mit einem Tiefenmesser ausgestattete Taucheruhr oder eine mit einem Höhenmesser ausgestattete Uhr, welche beispielsweise im Bergsport oder als Fliegeruhr verwendet werden soll. Wie in Abbildung 1 dargestellt, ist der Druckwandler 1 hierbei vorzugsweise seitlich am Uhrengehäuse 8 der Uhr 10 angebracht, wobei das Gehäuse 2 des Druckwandlers 1 vorteilhafterweise am Uhrengehäuse 8 verschraubt ist, um durch das am Gehäuse 2 des Druckwandlers befindliche Feingewinde durch Verdrehen des Druckwandlers eine Eichung zu erlauben. Dies wird dadurch bewirkt, daß der im Gehäuse 2 des Druckwandlers axial verschiebbar gelagerte Kolben an seinem zur Innenseite der Uhr 10 gerichteten Ende mit einem Verbindungsstück kooperiert, welches wiederum einen Anzeigemechanismus im Inneren der Uhr steuert. Durch diese Relativbewegung zwischen dem Gehäuse 2 des Druckwandlers 1 und dem Uhrgehäuse 8 wird daher in einer dem Fachmann verständlichen Weise eine Justierung der gesamten Druckmessvorrichtung bewirkt. Wie erwähnt kann natürlich anstatt der direkten Anzeige des gemessenen, anliegenden Außendrucks auch eine entsprechende Tiefen- oder Höhenangabe, oder ein anderer dem Druck entsprechender Parameter, im Anzeigebereich der Uhr dargestellt werden. Neben den vorgenannten Vorteilen ist ein erfindungsgemäßer Druckwandler bzw. eine damit ausgestattete Uhr somit auch flexibel anwendbar und kann hinsichtlich der zusätzlichen Kriterien Ästhetik und Ergonomie soweit als nötig abgewandelt werden, ohne die Gesamtfunktion des Systems zu beeinträchtigen.

## Patentansprüche

1. Druckwandler (1) zum Einsatz in Uhren, insbesondere in Armbanduhren, geeignet zur Bestimmung des anliegenden Außendrucks durch Umwandlung von Änderungen des Außendrucks in mechanische Translationsbewegungen, wobei der Druckwandler
- ein Gehäuse (2) mit einem innenliegenden, nach außen hin zumindest teilweise offenen Hohlraum (2.4),
- eine den besagten Hohlraum (2.4) in einen nach außen gerichteten, ersten Abschnitt (2.4.1) und einen nach innen gerichteten, hermetisch vom ersten Abschnitt (2.4.1) getrennten zweiten Abschnitt (2.4.2) unterteilende, elastisch deformierbare Membran (3),
- einen in besagtem, nach innen gerichteten Abschnitt (2.4.2) des Gehäuses (2) axial verschiebbar gelagerten Kolben (5),
- sowie den besagten Kolben (5) in Richtung der Membran (3) beaufschlagende elastische Mittel (6) aufweist,
**dadurch gekennzeichnet, daß** der Druckwandler (1) ein an der Membran (3) angebrachtes Kontaktstück (4) aufweist, welches durch Beaufschlagung des Kolbens (5) die Kraftübertragung vom an besagtem Kontaktstück (4) respektive der Membran (3) anliegenden Außendruck auf den Kolben (5) zu dessen axialer Verschiebung sicherstellt, wobei besagtes Kontaktstück (4) während der axialen Translationsbewegung der Membran (3) sowie des daran beaufschlagten Kolbens (5) relativ zu Letzterem in radialer Richtung bewegbar ist.

2. Druckwandler (1) gemäß dem vorhergehenden Anspruch, **dadurch gekennzeichnet, daß** die Membran (3) an ihrem Randbereich (3.1) an besagtem Gehäuse (2) des Druckwandlers (1) befestigt ist, in ihrem zentralen Bereich (3.3) an besagtem Kontaktstück (4) befestigt ist, und einen zwischen dem Randbereich (3.1) und dem zentralen Bereich (3.3) gelegenen, elastisch deformierbaren mittleren Bereich (3.2) aufweist, welcher die auf Grund der Schwankungen des Außendrucks erfolgende und die axiale Verschiebung des Kolbens (5) bewirkende Translationsbewegung der Membran (3) ermöglicht.

3. Druckwandler (1) gemäß einem der vorhergehenden Ansprüche, **dadurch gekennzeichnet, daß** der in besagtem, nach innen gerichteten Abschnitt (2.4.2) des Gehäuses (2) axial verschiebbar gelagerte Kolben (5) an seinem zu besagtem Kontaktstück (4) gerichteten Ende einen Kolbenring (5.2) aufweist.

4. Druckwandler (1) gemäß dem vorhergehenden Anspruch, **dadurch gekennzeichnet, daß** der besagte Kolbenring (5.2) als Kolbenauflagefläche für eine seitens des besagten Kontaktstücks (4), vorzugsweise ringförmig oder punktförmig, ausgestaltete Kontaktfläche (4.2.2) dient und/oder derartige, den Innenmaßen des besagten, nach innen gerichteten zweiten Abschnitts (2.4.2) des Gehäuses (2) entsprechende Außenmaße aufweist, um zumindest teilweise die axiale Verschiebungsbewegung des Kolbens (5) in diesem zweiten Abschnitt (2.4.2) zu führen.

5. Druckwandler (1) gemäß einem der vorhergehenden Ansprüche 3 oder 4, **dadurch gekennzeichnet, daß** der besagte Kolbenring (5.2) aus einem einen niedrigen Reibungskoeffizienten aufweisenden Material, vorzugsweise aus Rubin, gefertigt ist.

6. Druckwandler (1) gemäß einem der vorhergehenden Ansprüche, **dadurch gekennzeichnet, daß** das besagte Gehäuse (2) und/oder der besagte, in dessen Inneren liegende Hohlraum merklich zylinderförmig ausgestaltet sind.

7. Druckwandler (1) gemäß einem der vorhergehenden Ansprüche 3 bis 6, **dadurch gekennzeichnet, daß** das Kontaktstück (4) merklich scheibenförmig ausgestaltet ist.

8. Druckwandler (1) gemäß einem der vorhergehenden Ansprüche, **dadurch gekennzeichnet, daß** das das Kontaktstück (4) aus zwei Teilen (4.1, 4.2) besteht, zwischen welchen die Membran (3) befestigt ist, vorzugsweise mittels Verpressung oder mittels einer Schraube (4.3).

9. Druckwandler (1) gemäß einem der vorhergehenden Ansprüche, **dadurch gekennzeichnet, daß** die elastischen Mittel in Form einer spiralförmigen Feder ausgestaltet sind, welche zwischen einer am nach außen gerichteten Ende des Kolbens (5) angebrachten Halteschulter (5.1) und einer am nach innen gerichteten Ende des zweiten Abschnitts (2.4.2) des Hohlraums (2.4) des Gehäuses (2) gelegenen Auflagefläche derart angebracht ist, daß sie den Kolben (5) in Richtung der Membran (3) beaufschlagt.

10. Druckwandler (1) gemäß einem der vorhergehenden Ansprüche, **dadurch gekennzeichnet, daß** das Gehäuse (2) eine den nach außen gerichteten, ersten Abschnitt (2.4.1) des besagten Hohlraums (2.4) zur Außenseite hin abdeckenden Abdeckung (2.3) aufweist, welche mit zumindest einer, mit dem Außendruck kommunizierenden Durchgangsöffnung (2.3.1) versehen ist.

11. Uhr (10), insbesondere Armbanduhr, **dadurch gekennzeichnet, daß** sie einen Druckwandler (1) laut einem der vorhergehenden Ansprüche aufweist.

12. Uhr (10) gemäß dem vorhergehenden Anspruch, **dadurch gekennzeichnet, daß** das merklich hohlzylinderförmige Gehäuse (2) des Druckwandlers (1) seitlich am Uhrengehäuse (8) angebracht ist.

13. Uhr (10) gemäß dem vorhergehenden Anspruch, **dadurch gekennzeichnet, daß** das merklich hohlzylinderförmige Gehäuse (2) des Druckwandlers (1) am Uhrengehäuse (8) verschraubt ist, wobei besagtes Gehäuse (2) durch dessen Drehung zur Eichung eines mit dem Druckwandler (1) kooperierenden Anzeigemechanismus im Inneren der Uhr in radialer Richtung relativ zum Uhrengehäuse (8) verstellbar ist.

14. Uhr (10) gemäß einem der vorhergehenden Ansprüche 11 bis 13, **dadurch gekennzeichnet, daß** der in besagtem, nach innen gerichteten Abschnitt (2.4.2) des Gehäuses (2) axial verschiebbar gelagerte Kolben (5) an seinem zur Innenseite der Uhr (10) gerichteten Ende geeignet ist, mit einem Verbindungsstück (7), welches einen Anzeigemechanismus im Inneren der Uhr steuert, zu kooperieren.

## Claims

1. A pressure transducer (1) for use in time pieces, in particular in wrist watches, adapted for determining the adjacent external pressure by translating changes in external pressure into mechanical translational movements, wherein the pressure transducer comprises
- a housing (2) with an internal cavity (2.4) which is at least partially open to the exterior,
- an elastically deformable membrane (3) dividing said cavity (2.4) into an outwardly directed first portion (2.4.1) and an inwardly directed second portion (2.4.2) which is hermetically separated from the first portion (2.4.1),
- a piston (5) which is axially movably mounted in said inwardly directed portion (2.4.2) of the housing (2),
- as well as elastic means (6) acting upon said piston (5) in direction of the membrane (3),
**characterised in that** the pressure transducer (1) comprises a contact piece (4) mounted on the membrane (3), which due to acting upon the piston (5) ensures force transmission of the external pressure applying on said contact piece (4), respectively on the membrane (3), onto the piston (5) for axial movement of the same, wherein said contact piece (4) during the axial translational movement of the membrane (3) as well as of the piston (5) impacted thereon is movable in radial direction relative to the latter.

2. The pressure transducer (1) according to the preceding claim, **characterised in that** the membrane (3) is fastened in its edge region (3.1) to said housing (2) of the pressure transducer (1), is fastened in its central region (3.3) to said contact piece (4), and comprises an elastically deformable intermediate region (3.2) situated between the edge region (3.1) and the central region (3.3), which allows the translational movement of the membrane (3) taking place due the fluctuations in external pressure and causing the axial movement of the piston (5).

3. The pressure transducer (1) according to one of the preceding claims, **characterised in that** the piston (5), which is axially movably mounted in said inwardly directed portion (2.4.2) of the housing (2), comprises a piston ring (5.2) at its end directed towards said contact piece (4).

4. The pressure transducer (1) according to the preceding claim, **characterised in that** said piston ring (5.2) serves as a piston support surface for a, preferably annular or punctiform, contact surface (4.2.2) formed laterally on said contact piece (4) and/or comprises external dimensions corresponding to the internal dimensions of said inwardly directed second portion (2.4.2) of the housing (2) such as to guide at least partially the axial displacing movement of the piston (5) in this second portion (2.4.2).

5. The pressure transducer (1) according to one of the preceding claims 3 or 4, **characterised in that** said piston ring (5.2) is manufactured from a material having a low friction coefficient, preferably from ruby.

6. The pressure transducer (1) according to one of the preceding claims, **characterised in that** said housing (2) and/or said cavity situated in its interior is sensibly shaped as a cylinder.

7. The pressure transducer (1) according to one of to the preceding claims 3 to 6, **characterised in that** the contact piece (4) is sensibly shaped as a disc.

8. The pressure transducer (1) according to one of the preceding claims, **characterised in that** the contact piece (4) consists of two parts (4.1, 4.2), between which the membrane (3) is fastened, preferably by means of grouting or by means of a screw (4.3).

9. The pressure transducer (1) according to one of the preceding claims, **characterised in that** the elastic means are realized by a spiral spring, which is mounted between a holding shoulder (5.1) formed at an outwardly directed end of the piston (5) and a support surface situated at the inwardly directed end of the second portion (2.4.2) of the cavity (2.4) of the housing (2), in such a way that it acts upon the piston (5) in direction of the membrane (3).

10. The pressure transducer (1) according to one of the preceding claims, **characterised in that** the housing (2) comprises a cover (2.3) covering the outwardly directed portion (2.4.1) of said cavity (2.4) in direction of the exterior, the cover being provided with at least a through-opening (2.3.1) communicating with the external pressure.

11. A time piece (10), in particular a wrist watch, **characterised in that** it comprises a pressure transducer (1) according to one of the preceding claims.

12. The time piece (10) according to the preceding claim, **characterised in that** the sensibly hollow-cylindrical housing (2) of the pressure transducer (1) is mounted laterally to the time piece housing (8).

13. The time piece (10) according to the preceding claim, **characterised in that** the sensibly hollow-cylindrical housing (2) of the pressure transducer (1) is screwed to the time piece housing (8), wherein said housing (2) by its rotation is adjustable in radial direction relative to the time piece housing (8) for calibrating a display mechanism inside the time piece which cooperates with the pressure transducer (1).

14. The time piece (10) according to one of the preceding claims 11 to 13, **characterised in that** the piston (5) axially movably mounted in said inwardly directed portion (2.4.2) of the housing (2) is suitable at its end directed towards the inside of the time piece (10) to cooperate with a connecting piece (7) which controls a display mechanism inside the time piece.

## Revendications

1. Transducteur de pression (1) destiné à être utilisé dans des pièces d'horlogerie, notamment dans des montres-bracelets, apte à déterminer la pression extérieure appliquée par conversion de variations de la pression extérieure en des mouvements mécaniques en translation, le transducteur de pression comportant
- un boîtier (2) pourvu d'une cavité (2.4) interne, au moins partiellement ouverte sur l'extérieur,
- une membrane (3) élastiquement déformable, divisant ladite cavité (2.4) en une première section (2.4.1) dirigée vers l'extérieur et en une deuxième section (2.4.2) dirigée vers l'intérieur, hermétiquement séparée de la première section (2.4.1),
- un piston (5) logé en étant déplaçable en direction axiale dans ladite section (2.4.2) dirigée vers l'intérieur du boîtier (2),
- ainsi que des moyens élastiques (6) sollicitant ledit piston (5) en direction de la membrane (3),
**caractérisé en ce que** le transducteur de pression (1) comporte une pièce de contact (4) montée sur la membrane (3), laquelle par sollicitation du piston (5) assure la transmission de force de la pression extérieure appliquée sur ladite pièce de contact (4), respectivement sur la membrane (3) au piston (5) pour le déplacement axial de celui-ci, ladite pièce de contact (4) étant déplaçable en direction radiale par rapport au piston (5) pendant le déplacement en translation axiale de la membrane (3) ainsi que du piston (5) qui y est sollicité.

2. Transducteur de pression (1) selon la revendication précédente, **caractérisé en ce que** la membrane (3) est fixée par sa zone marginale (3.1) sur ledit boîtier (2) du transducteur de pression (1), est fixée dans sa zone centrale (3.3) sur ladite pièce de contact (4) et comporte une zone intermédiaire élastiquement déformable (3.2), située entre la zone marginale (3.1) et la zone centrale (3.3), qui permet le déplacement en translation de la membrane (3) qui a lieu en raison des fluctuations de la pression extérieure et qui provoque le déplacement axial du piston (5).

3. Transducteur de pression (1) selon l'une quelconque des revendications précédentes, **caractérisé en ce que** le piston (5) logé en étant déplaçable en direction axiale dans ladite section (2.4.2) dirigée vers l'intérieur du boîtier (2) comporte sur son extrémité dirigée vers ladite pièce de contact (4) un segment de piston (5.2).

4. Transducteur de pression (1) selon la revendication précédente, **caractérisé en ce que** ledit segment de piston (5.2) fait office de surface d'appui du piston pour une surface de contact (4.2.2) conçue du côté de ladite pièce de contact (4), de préférence sous forme annulaire ou sous forme ponctuelle et/ou présente des dimensions extérieures telles, correspondant aux dimensions intérieures de ladite deuxième section (2.4.2) dirigée vers l'intérieur du boîtier (2), pour guider au moins partiellement le mouvement de déplacement axial du piston (5) dans ladite deuxième section (2.4.2).

5. Transducteur de pression (1) selon l'une quelconque des revendications précédentes 3 ou 4, **caractérisé en ce que** ledit segment de piston (5.2) est fabriqué en une matière disposant d'un faible coefficient de friction, de préférence en rubis.

6. Transducteur de pression (1) selon l'une quelconque des revendications précédentes, **caractérisé en ce que** ledit boîtier (2) et/ou ladite cavité située à l'intérieur de celui-ci est conçu(e) en forme sensiblement cylindrique.

7. Transducteur de pression (1) selon l'une quelconque des revendications précédentes 3 à 6, **caractérisé en ce que** la pièce de contact (4) est conçue sensiblement en forme de disque.

8. Transducteur de pression (1) selon l'une quelconque des revendications précédentes, **caractérisé en ce que** la pièce de contact (4) est constituée de deux parties (4.1, 4.2) entre lesquelles la membrane (3) est fixée, de préférence par pressage ou à l'aide d'une vis (4.3).

9. Transducteur de pression (1) selon l'une quelconque des revendications précédentes, **caractérisé en ce que** les moyens élastiques sont conçus sous la forme d'un ressort hélicoïdal, lequel est monté sur un épaulement de retenue (5.1) monté entre une extrémité dirigée vers l'extérieur du piston (5) et une surface d'appui située sur l'extrémité dirigée vers l'intérieur de la deuxième section (2.4.2) de la cavité (2.4) du boîtier (2), de sorte qu'il sollicite le piston (5) dans la direction de la membrane (3).

10. Transducteur de pression (1) selon l'une quelconque des revendications précédentes, **caractérisé en ce que** le boîtier (2) comporte un couvercle (2.3) recouvrant vers la face extérieure la première section (2.4.1) dirigée vers l'extérieur de ladite cavité (2.4), lequel est muni d'au moins un orifice de passage (2.3.1) communiquant avec la pression extérieure.

11. Pièce d'horlogerie, (10), notamment montre-bracelet, **caractérisée en ce qu'**elle comporte un transducteur de pression (1) selon l'une quelconque des revendications précédentes.

12. Pièce d'horlogerie (10) selon la revendication précédente, **caractérisée en ce que** le boîtier (2) sensiblement en forme de cylindre creux du transducteur de pression (1) est monté latéralement sur le boîtier de la pièce d'horlogerie (8).

13. Pièce d'horlogerie (10) selon la revendication précédente, **caractérisée en ce que** le boîtier (2) sensiblement en forme de cylindre creux du transducteur de pression (1) est vissé sur le boîtier de la pièce d'horlogerie (8), ledit boîtier (2) étant réglable par sa rotation en direction radiale par rapport au boîtier de la pièce d'horlogerie (8) pour l'étalonnage d'un mécanisme d'affichage à l'intérieur de la pièce d'horlogerie coopérant avec le transducteur de pression (1).

14. Pièce d'horlogerie (10) selon l'une quelconque des revendications précédentes 11 à 13, **caractérisée en ce que,** sur son extrémité dirigée vers la face intérieure de la pièce d'horlogerie (10), le piston (5) logé en étant déplaçable en direction axiale dans ladite section (2.4.2) dirigée vers l'intérieur du boîtier (2) est apte à coopérer avec une pièce de liaison (7), laquelle commande un mécanisme d'affichage à l'intérieur de la pièce d'horlogerie.
